# EUROPÄISCHE PATENTSCHRIFT

(11) **EP 4 091 186 B1**
(45) Veröffentlichungstag und Bekanntmachung des Hinweises auf die Patenterteilung: **01.04.2026**
(21) Anmeldenummer: 21708137.1
(22) Anmeldetag: 11.02.2021
(51) Int. Cl.: H01H 33/02, H01H 33/42, H01H 3/46

(54) **ANTRIEBSEINHEIT ZUM ANTREIBEN VON SCHALTKONTAKTEN EINES HOCHSPANNUNGSLEISTUNGSSCHALTERS**
DRIVE UNIT FOR DRIVING SWITCHING CONTACTS OF A HIGH-VOLTAGE CIRCUIT BREAKER
UNITÉ DE COMMANDE POUR COMMANDER DES CONTACTS DE COMMUTATION DE DISJONCTEUR HAUTE TENSION

(30) Priorität: 02.03.2020 DE 102020202640
(43) Veröffentlichungstag der Anmeldung: 23.11.2022
(73) Patentinhaber: Siemens Energy Global GmbH & Co. KG, 81739 München (DE)
(72) Erfinder: ROSE-PÖTZSCH, Alexander, 16341 Panketal (DE)
(86) Internationale Anmeldenummer: PCT/EP2021/053282
(87) Internationale Veröffentlichungsnummer: WO 2021/175554

(56) Entgegenhaltungen:
- WO-A1-2017/162404
- WO-A1-2017/162405
- DE-A1- 19 913 059

## Beschreibung

Die Erfindung geht aus von einer Antriebseinheit zum Antreiben von Schaltkontakten eines Hochspannungsleistungsschalters, mit (i) einem Betätigungselement, (ii) mehreren Stellelementen zum Stellen der Schaltkontakte, von denen zumindest zwei Stellelemente bezüglich einer Achse beabstandet zueinander angeordnet sind und (iii) einer Mechanik, insbesondere Hebelmechanik, zur Übertragung einer Bewegung des Betätigungselements in entsprechende Bewegungen der Stellelemente, wobei die Mechanik mindestens eine auf der Achse drehbar gelagerte Welle zur Übertragung der Bewegung des Betätigungselements in die entsprechende Bewegung mindestens eines gegenüber dem Betätigungselement in Achsrichtung der Achse beabstandet angeordneten Stellelements umfasst.

Die DE 10 2018 205 910 A1 zeigt einen einpoligen Hochspannungsleistungsschalter in Dead-Tank-Bauform, mit einer Schalteinheit, einer Einschaltwiderstandseinheit und einer Antriebseinheit zum Antreiben von Schaltkontakten der Schalteinheit und der Einschaltwiderstandseinheit. Die Längsachsen der Schalteinheit und der Einschaltwiderstandseinheit, auf denen sich auch die jeweiligen Schaltkontakte bewegen, verlaufen beabstandet zueinander. Die Antriebseinheit weist (i) ein bezüglich einer Längsachse der Schalteinheit axial bewegbares Betätigungselement, (ii) bezüglich einer Querachse beabstandet zueinander angeordnete Stellelemente zum Stellen der Schaltkontakte und eine Mechanik zur Übertragung einer Bewegung des Betätigungselements in entsprechende Bewegungen der Stellelemente auf. Die Mechanik umfasst dabei mindestens eine auf der Achse drehbar gelagerte Welle zur Übertragung der Bewegung des Betätigungselements in die entsprechende Bewegung des gegenüber dem Betätigungselement achsversetzt angeordneten Stellelements für den Schaltkontakt der Einschaltwiderstandseinheit. Die Bewegung des in diesem Dokument nicht unmittelbar gezeigten Schaltkontakts der Schalteinheit wird beispielsweise über ein starres Zwischenelement direkt aus der Bewegung des Betätigungselements erzeugt. Bei derartigen Anwendungen ist es jedoch nicht so kritisch, wenn das Schalten der Schaltelemente nicht präzise zur gleichen Zeit oder mit einer wohldefinierten Verzögerung erfolgt.

Die Schaltbewegungen beim Antrieb der Schaltkontakte eines Hochspannungsleistungsschalters sind sehr schnell. Daher kommt es bei dem Einsetzen der Schaltbewegung zu plötzlich eintretenden Kräften und daraus resultierend zu sehr hohen Beschleunigungen. Bei der Bewegungsübertragung über die Drehung einer Welle oder einem ähnlichen Bauelement ergibt sich das Problem, dass die Trägheit zu einer Torsion der Welle führt, sodass bei einer Bewegungsübertragung über einen Abschnitt der Welle hinweg in Abhängigkeit von der Länge des Abschnitts zu einer Verzögerung der Bewegungsübertragung kommt. Dies ist bei einem Hochspannungsleistungsschalter in mehrpoliger Ausführung, bei dem über eine derartige Antriebseinheit beispielsweise die Schaltkontakte der Unterbrechereinheiten der einzelnen Pole geschaltet werden, wesentlich kritischer.

Die Druckschrift DE 199 13 059 A1 zeigt einen Hochspannungsleistungsschalter mit drei Schalterpolen, wobei jeder Schalterpol mindestens eine Unterbrechereinheit aufweist, deren antreibbarer Schaltkontakt durch eine Schaltstange mittels eines gemeinsamen Schalterantriebes derart betätigbar ist, dass bei einem Einschaltvorgang ein zeitverzögertes Schließen zumindest zwischen den Unterbrechereinheiten von zwei Schalterpolen erfolgt, wobei mindestens die Schaltstange eines ersten Schalterpoles über einen Hebel mit dem Schalterantrieb in Verbindung steht. Um beim Einschaltvorgang ein zeitverzögertes Schließen der Unterbrechereinheit eines Schalterpoles oder der Unterbrechereinheiten von Schalterpol zu Schalterpol zu erzielen, wird dabei ausschließlich die Schaltstange des zweiten und/oder dritten Schalterpoles mit dem Schalterantrieb mittels bei einem Einschaltvorgang komprimierbarer Federelemente verbunden sind, welche nach der Kontaktgabe expandieren.

Aus der PCT Veröffentlichung WO 2017/162405 ist ein Leistungsschalter bekannt, welcher drei zueinander parallele Schaltstangen umfasst, von denen jede zum Trennen und Schlie-ßen eines Schaltkontaktes des Leistungsschalters entlang ihrer Längsachse beweglich ist. Ein Gemeinschaftsantrieb dient einem gleichzeitigen Bewegen der drei Schaltstangen. Über drehbar gelagerte Hebel erfolgt eine Bewegungsumlenkung.

Aus der PCT Veröffentlichung WO 2017/162404 ist ein Leistungsschalter bekannt, welcher drei zueinander parallele Schaltstangen umfasst, von denen jede zum Trennen und Schlie-ßen eines Schaltkontaktes des Leistungsschalters entlang ihrer Längsachse beweglich ist. Ein Gemeinschaftsantrieb dient einem gleichzeitigen Bewegen der drei Schaltstangen. Über ein Getriebe sind die Schaltstangen an den Gemeinschaftsantrieb angekoppelt. Die Schaltstangen sind über eine Traverse des Getriebes mit dem Gemeinschaftsantrieb verbunden.

Ausgehend von der erwähnten Trägheitsproblematik in Zusammenhang mit einer Welle liegt der Erfindung die Aufgabe zugrunde, eine Antriebseinheit mit Welle zur Bewegungsübertragung anzugeben, bei der der Antrieb der bezüglich der auf der Achse beabstandet zueinander angeordneten Stellelemente präzise synchronisiert werden kann.

Die Aufgabe wird erfindungsgemäß durch die Merkmale des unabhängigen Anspruchs 1 gelöst. Vorteilhafte Ausgestaltungen der Erfindung sind Gegenstand der Unteransprüche.

Bei der erfindungsgemäßen Antriebseinheit zum Antreiben von Schaltkontakten eines Hochspannungsleistungsschalters, welche (i) ein Betätigungselement, (ii) mehrere Stellelemente zum Stellen der Schaltkontakte, von denen zumindest zwei Stellelemente bezüglich einer Achse beabstandet zueinander angeordnet sind und (iii) eine Mechanik, insbesondere Hebelmechanik, zur Übertragung einer Bewegung des Betätigungselements in entsprechende Bewegungen der Stellelemente umfasst, wobei die Mechanik mindestens eine auf der Achse drehbar gelagerte Welle zur Übertragung der Bewegung des Betätigungselements in die entsprechende Bewegung mindestens eines gegenüber dem Betätigungselement in Achsrichtung der Achse beabstandet angeordneten Stellelements umfasst, ist vorgesehen, dass diese Antriebseinheit weiterhin eine Ausgleichskoppeleinrichtung zur Kompensation einer Verzögerung der Bewegungsübertragung zwischen zumindest zwei Stellelementen der bezüglich der Achse beabstandet zueinander angeordneten Stellelementen aufweist. Dabei weist insbesondere die Mechanik das Ausgleichskoppelelement auf.

Die Ausgleichskoppeleinrichtung wird insbesondere als Schub- und/oder Zugstange eingesetzt. Sie "ersetzt" also eine sonst eingesetzte starre Koppelstange (Schub- und/oder Zugstange).

Gemäß einer bevorzugten Ausführungsform der Erfindung weist die Ausgleichskoppeleinrichtung eine Federanordnung mit mindestens einem Federelement, insbesondere einer Tellerfeder, auf. Dieses Federelement dient als temporärer Energiespeicher und sorgt für eine Verzögerung bei der Energie- bzw. Kraftübertragung. Alternativ weist die Ausgleichskoppeleinrichtung eine andere Energiespeicher-Anordnung mit mindestens einem Energiespeicherelement auf.

Dabei ist insbesondere vorgesehen, dass die Ausgleichskoppeleinrichtung weiterhin Mittel zum Vorspannen des mindestens einen Federelements aufweist. Diese Mittel sind insbesondere eingerichtet, das mindestens eine Federelement einstellbar vorzuspannen.

Weiterhin ist mit Vorteil vorgesehen, dass mit einer vorgewählten Anzahl und/oder Form der Federelemente bzw. Energiespeicherelemente verschiedene Verzögerungen erreicht werden können. Somit ist eine variable Einstellung der Bewegungsverläufe möglich. Unter anderem auch, die Einschalt- und Ausschaltbewegungen getrennt voneinander variabel einstellbar zu gestalten. Dazu werden beispielsweise Federelemente mit unterschiedlicher Federkonstante verwendet und/oder der Federweg der einzelnen Federelemente gezielt vorgegeben.

Gemäß einer weiteren bevorzugten Ausführungsform der Erfindung ist eines der Stellelemente bezüglich der Achsausrichtung der Achse abstandsfrei gegenüber dem Betätigungselement. Bei der Bewegungsübertragung zu diesem Stellelement kommt es also nicht zu der Torsions- bzw. Trägheitsproblematik in Zusammenhang mit der Welle.

Bei dieser Ausgestaltung ist insbesondere vorgesehen, dass die Ausgleichskoppeleinrichtung in einem Übertragungspfad zwischen dem Betätigungselement und dem Stellelement angeordnet ist, das bezüglich der Achse keinen Abstand gegenüber dem Betätigungselement aufweist. In diesem Übertragungspfad erfolgt also der Ausgleich/die Kompensation.

Gemäß noch einer weiteren bevorzugten Ausführungsform der Erfindung weist die als Hebelmechanik ausgebildete Mechanik einen auf der Welle angeordneten Haupthebel, der an das Betätigungselement gekoppelt ist, und mindestens einen bezüglich des Haupthebels axial beabstandeten weiteren Hebel auf. Diese Hebel werden in der Regel als Umlenkhebel genutzt.

Dabei ist mit Vorteil vorgesehen, dass das Betätigungselement, der Haupthebel, die Ausgleichskoppeleinrichtung und das gegenüber dem Betätigungselement axial abstandsfreie Stellelement in einer Ebene angeordnet sind. Der Übertragungspfad in dieser Ebene verläuft nicht axial über die Welle und kann alleine über eine Art Gestänge realisiert sein.

Im Zusammenhang mit der besagten Hebelmechanik-Ausgestaltung ist vorgesehen, dass die Ausgleichskoppeleinrichtung direkt an den Haupthebel gekoppelt ist.

Weiterhin ist mit Vorteil vorgesehen, dass der Haupthebel als zweiseitiger Hebel ausgebildet ist. Bevorzugt ist das Betätigungselement an die eine Seite und die Ausgleichskoppeleinrichtung und das gegenüber dem Betätigungselement axial abstandsfreie Stellelement an die andere Seite gekoppelt.

Eine weitere Ausführungsform der Erfindung sieht vor, dass in dem Übertragungspfad zwischen dem Betätigungselement und dem gegenüber dem Betätigungselement axial abstandsfreien Stellelement weiterhin ein - vorzugsweise als Umlenkhebel genutzter - Hebel angeordnet ist.

Die Erfindung betrifft weiterhin einen Hochspannungsleistungsschalter mit wenigstens zwei Schalterpolen, insbesondere in dreipoliger Ausführung, und einer vorstehend genannten Antriebseinheit zum Antreiben von Schaltkontakten des Hochspannungsleistungsschalters.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- Fig. 1: eine Antriebseinheit zum Antreiben von Schaltkontakten eines Hochspannungsleistungsschalters gemäß einer bevorzugten Ausgestaltung der Erfindung,
- Fig. 2: die Antriebseinheit in einer Schnittdarstellung, bei der die Schnittebene durch eine Ausgleichskoppeleinrichtung der Antriebseinheit geht,
- Fig. 3: Details der Ausgleichskoppeleinrichtung,
- Fig. 4: die Antriebseinheit und einen Antriebsaktor und
- Fig. 5: einen Teil des Hochspannungsleistungsschalters mit der Antriebseinheit und dem Antriebsaktor.

Die Fig. 1 zeigt eine Antriebseinheit 10 zum Antreiben von Schaltkontakten eines in Fig. 5 zumindest teilweise gezeigten Hochspannungsleistungsschalters 50 in mehrpoliger Ausführung.

Die Antriebseinheit 10 umfasst ein Betätigungselement 12, einen das Betätigungselement 12 antreibenden Antriebsaktor 14, mehrere (hier im Beispiel drei) Stellelemente 16, 18, 20 zum Stellen der Schaltkontakte sowie eine als Hebelmechanik ausgebildete Mechanik 22 zur Übertragung einer Bewegung des Betätigungselements 12 in entsprechende Bewegungen der Stellelemente 16, 18, 20. Zentrale Elemente der Mechanik 22 sind eine auf einer Achse 24 drehbar gelagerte Welle 26 und ein mit dieser Welle 26 fest oder zumindest drehfest verbundener Haupthebel 28. Dieser Haupthebel 28 ist als ein bezüglich der Achse 24 zweiseitiger Hebel ausgebildet. Weiterhin umfasst die Mechanik 22 drei Hebel 30, 32, 34 die je einem der Stellelemente 16, 18, 20 zugeordnet sind, sowie eine in Art einer Koppelstange, also als Zug- und/oder Schubstange, wirkende Ausgleichskoppeleinrichtung 26. Das Betätigungselement 12 wirkt unmittelbar auf den Haupthebel 28, genauer gesagt auf eine Seite des Haupthebels 28. Die drei Hebel 30, 32, 34 fungieren in der Antriebseinheit 10 als Umlenkhebel.

Eines der Stellelemente 16 weist bezüglich der Achsausrichtung der Achse 24 keinen Abstand zum Haupthebel 28 auf. Das Betätigungselement 12, der Haupthebel 28, die Ausgleichskoppeleinrichtung 36 und dieses gegenüber dem Betätigungselement 12 und dem Haupthebel axial abstandsfreie Stellelement 16 sind in einer Ebene senkrecht zur Achse 24 angeordnet. Dabei erfolgt die Bewegungsübertragung zwischen dem Betätigungselement 12 und diesem Stellelement 16 über eine reine Gestängeanordnung und nicht über die Welle 26. Die entsprechende Gestängeanordnung wird von dem Haupthebel 28, der Ausgleichskoppeleinrichtung 26 und einem der drei Hebel 30 gebildet.

Die beiden anderen der drei Hebel 32, 34 sind bezüglich des Haupthebels 28 axial beabstandet auf der Welle 26 angeordnet und mit dieser fest oder zumindest drehfest verbunden. Die Stellelemente 18, 20, die diesen Hebeln 32, 34 zugeordnet sind (im Folgenden "die anderen Stellelemente genannt"), sind bezüglich des Haupthebels 28 ebenfalls axial beabstandet angeordnet.

Somit sind alle drei Stellelemente 16, 18, 20 zum Stellen der Schaltkontakte bezüglich der Achse 24 beabstandet voneinander angeordnet, wobei das eine der Stellelemente 16 bezüglich der Achse 24 keinen Abstand gegenüber dem Betätigungselement 12 aufweist und die anderen Stellelemente 18, 20 sowie deren zugeordnete Hebel 32, 34 bezüglich der Achsausrichtung der Achse 24 rechts und links von der besagten Ebene mit dem Haupthebel 28 angeordnet sind. Der Abstand der anderen Stellelemente 18, 20 sowie deren zugeordnete Hebel 32, 34 ist im vorliegenden Beispiel (betraglich) gleich.

Die Ausgleichskoppeleinrichtung 36 dient nun zur Kompensation einer Verzögerung der Bewegungsübertragung zwischen dem über die Gestängeanordnung eher direkt angesteuerten einen Stellelement 16 und den über die Welle 26 -aufgrund der trägheitsbedingten Torsion- leicht verzögert angesteuerten anderen Stellelementen 18, 20. Die Ausgleichskoppeleinrichtung 36 weist eine Federanordnung 38 mit mindestens einem Federelement (hier im Beispiel zwei Tellerfedern) auf. Diese dient als temporärer Energiespeicher und sorgt für eine Verzögerung bei der Energie- bzw. Kraftübertragung auf das eine Stellelement 16. Die Ausgleichskoppeleinrichtung 36 wird hier als Koppelstange (Schub- und/oder Zugstange) eingesetzt und "ersetzt" also eine sonst eingesetzte starre Koppelstange.

Die Ausgleichskoppeleinrichtung 36 besteht aus zwei auf einer gemeinsamen Achse hintereinander angeordneten Stangenteilen, die über die Federanordnung 38 gekoppelt sind. Auf ein stiftartiges Achselement 40 des einen Stangenteils sind die beiden als Tellerfedern ausgebildeten Federelemente 42 aufgefädelt, wobei zwischen den beiden Federelementen 42 ein Teil eines das eine Federelement 42 übergreifenden Käfigs 44 des anderen Stangenteils angeordnet ist. Weiterhin weist die Ausgleichskoppeleinrichtung 36 Mittel zum Vorspannen mindestens eines der Federelemente 42 auf. Diese Mittel sind insbesondere eingerichtet, die Federelemente 42 einstellbar vorzuspannen. Im vorliegenden Fall sind diese Mittel besonders einfach ausgestaltet. Das stiftartige Achselement 40 weist ein Außengewinde auf, was zusammen mit mindestens einer Mutter oder einem sonstigen Gegenelement eine Verschraubung 46 bildet, über die die Federelemente 42 einstellbar vorgespannt werden können.

Die Fig. 2 zeigt die Antriebseinheit 10 in einer Schnittdarstellung, bei der die Schnittebene die erwähnte Ebene ist, in der das Betätigungselement 12, der Haupthebel 28, die Ausgleichskoppeleinrichtung 36 und das gegenüber dem Betätigungselement 12 und dem Haupthebel axial abstandsfreie Stellelement 16 angeordnet sind.

Fig. 3 zeigt Details der Ausgleichskoppeleinrichtung 36. In dieser Darstellung wird noch einmal deutlich, dass die Ausgleichskoppeleinrichtung 36 in der Gestängeanordnung als Koppelstange eingesetzt wird. Gut erkennbar sind weiterhin die zwei auf der gemeinsamen Achse hintereinander angeordneten Stangenteilen, die über die Federanordnung 38 gekoppelt sind. Auf dem stiftartigen Achselement 40 des einen Stangenteils sind die beiden Federelemente 42 angeordnet, wobei zwischen den beiden Federelemente 42 ein Element des anderen Stangenteils angeordnet ist. Weiterhin ist die von dem stiftartigen Achselement 40 mit seinem Außengewinde und den Muttern gebildete Verschraubung 46 gut sichtbar.

Die Fig. 4 zeigt die Antriebseinheit 10 zusammen mit einem Großteil des als Federspeicherantrieb ausgebildeten Antriebsaktors 14 in einer Seitenansicht.

Die Fig. 5 zeigt schließlich die Antriebseinheit 10 und den Antriebsaktor 14 an einem Ende der Schalteinheit 48 des entsprechenden Hochspannungsleistungsschalters 50. Dieser weist im vorliegenden Fall eine Dead-Tank-Bauform auf.

Im Folgenden sollen wichtige Merkmale der Erfindung anhand der gezeigten Ausführungsform noch einmal mit anderen Worten diskutiert werden.

Durch die Krafteinwirkung des Antriebsaktors 14 am Haupthebel 28 wird die Welle 26 in eine Rotationsbewegung gebracht. Durch die hohen Kräfte und Geschwindigkeiten kommt es an den Hebeln 32, 34 an den Enden der Welle 26 zu einem Verdrehwinkel hervorgerufen durch das Trägheitsmoment der Welle 26.

Wird der Hebel 30 - beispielsweise über eine starre Koppeleinrichtung - direkt an den Haupthebel 28 gekoppelt, gibt es hier eine direkte Kraftweiterleitung. Bei den anderen Hebeln 32, 34 erfolgt die Krafteinwirkung des Federspeicherantriebs verzögert auf Grund des Verdrehwinkels der Welle 26. Somit werden die Hebel 30, 32, 34 mit unterschiedlichen Startpunkten bzw. Geschwindigkeiten bewegt, was zu einer unterschiedlichen galvanischen Kontaktzeitpunkt der verschiedenen Pole führt.

Um die Problematik zu lösen, wird anstatt einer starren Koppel, eine Koppel verwendet, die verzögert auf die Krafteinwirkung des Federspeichers reagiert. Diese Koppel wird von der Ausgleichskoppeleinrichtung 36 gebildet.

Je nach Verdrehwinkel der Welle 26 wird die Koppel 36 durch Federelemente 42(hier Tellerfedern) entkoppelt. Durch den Federweg und den darauf folgenden Block der Federelemente 42 kann somit eine beliebige Verzögerung, insbesondere im Millisekunden-Bereich (ms Bereich) erzeugt werden. Diese ist in AUS und EIN Richtung oder auch nur AUS bzw. EIN möglich. Somit kann das verzögerte Ansprechverhalten der Hebel 32, 34 mit dem Ansprechverhalten des Hebels 30 synchronisiert werden.

## Patentansprüche

1. Antriebseinheit (10) zum Antreiben von Schaltkontakten eines Hochspannungsleistungsschalters (50), mit
- einem Betätigungselement (12),
- mehreren Stellelementen (16, 18, 20) zum Stellen der Schaltkontakte, von denen zumindest zwei Stellelemente (16, 18, 20) bezüglich einer Achse (24) beabstandet zueinander angeordnet sind und
- einer Mechanik (22), insbesondere Hebelmechanik, zur Übertragung einer Bewegung des Betätigungselements (12) in entsprechende Bewegungen der Stellelemente (16, 18, 20), wobei die Mechanik (22) mindestens eine auf der Achse (24) drehbar gelagerte Welle (26) zur Übertragung der Bewegung des Betätigungselements (12) in die entsprechende Bewegung mindestens eines gegenüber dem Betätigungselement (12) in Achsrichtung der Achse (24) beabstandet angeordneten Stellelements (18, 20) umfasst,
**gekennzeichnet durch**
eine Ausgleichskoppeleinrichtung (36) zur Kompensation einer Verzögerung der Bewegungsübertragung zwischen zumindest zwei Stellelementen (16, 18, 20), entstehend aus dem jeweiligen Abstand der bezüglich der Achse (24) beabstandet zueinander angeordneten Stellelemente (16, 18, 20) zu einem gegenüber dem Betätigungselement (12) bezüglich der Achsrichtung der Achse (24) abstandsfreien Stellelement 16, 18, 20) und der Torsion der Welle (26) bei der oben genannten Bewegung.

2. Antriebseinheit nach Anspruch 1,
**dadurch gekennzeichnet, dass**
die Ausgleichskoppeleinrichtung (36) eine Federanordnung (38) mit mindestens einem Federelement (42) aufweist.

3. Antriebseinheit nach Anspruch 2,
**dadurch gekennzeichnet, dass**
die Ausgleichskoppeleinrichtung (36) Mittel (46) zum Vorspannen des mindestens einen Federelements (42) aufweist.

4. Antriebseinheit nach einem der Ansprüche 1 bis 3,
**dadurch gekennzeichnet, dass**
eines der Stellelemente (16) bezüglich der Achse (24) keinen Abstand gegenüber dem Betätigungselement (12) aufweist.

5. Antriebseinheit nach Anspruch 4,
**dadurch gekennzeichnet, dass**
die Ausgleichskoppeleinrichtung (36) in einem Übertragungspfad zwischen dem Betätigungselement (12) und dem Stellelemente (16) angeordnet ist, das bezüglich der Achse (24) keinen Abstand gegenüber dem Betätigungselement (12) aufweist.

6. Antriebseinheit nach einem der Ansprüche 1 bis 5,
**dadurch gekennzeichnet, dass**
die als Hebelmechanik ausgebildete Mechanik (22)
- einen auf der Welle (26) angeordneten Haupthebel (28), der an das Betätigungselement (12) gekoppelt ist, und
- mindestens einen bezüglich des Haupthebels (28) axial beabstandeten weiteren Hebel (32, 34) aufweist.

7. Antriebseinheit nach Anspruch 6,
**dadurch gekennzeichnet, dass**
das Betätigungselement (12), der Haupthebel (28), die Ausgleichskoppeleinrichtung (36) und das gegenüber dem Betätigungselement (12) axial abstandsfreie Stellelement (16) in einer Ebene angeordnet sind.

8. Antriebseinheit nach Anspruch 6 oder 7,
**dadurch gekennzeichnet, dass**
die Ausgleichskoppeleinrichtung (36) direkt an den Haupthebel (28) gekoppelt ist.

9. Antriebseinheit nach einem der Ansprüche 6 bis 8,
**dadurch gekennzeichnet, dass**
der Haupthebel (28) als zweiseitiger Hebel ausgebildet ist.

10. Antriebseinheit nach einem der Ansprüche 5 bis 9,
**dadurch gekennzeichnet, dass**
in dem Übertragungspfad zwischen dem Betätigungselement (12) und dem gegenüber dem Betätigungselement (12) axial abstandsfreien Stellelement (16) weiterhin ein Hebel (30) angeordnet ist.

## Claims

1. A drive unit (10) for driving switching contacts of a high-voltage circuit breaker (50), with:
- an operating element (12),
- multiple actuating elements (16, 18, 20) for actuating the switching contacts, of which at least two actuating elements (16, 18, 20) are arranged spaced apart from one another relative to an axis (24), and
- a mechanism (22), in particular a lever mechanism, for transmission of a movement of the operating element (12) into corresponding movements of the actuating elements (16, 18, 20), wherein the mechanism (22) comprises at least one shaft (26) rotatably mounted on the axis (24) for transmission of the movement of the operating element (12) into the corresponding movement of at least one actuating element (18, 20) arranged spaced apart from the operating element (12) in the axial direction of the axis (24),
**characterised by**
a compensating coupling device (36) for compensating a delay of the movement transmission between at least two actuating elements (16, 18, 20), resulting from the respective distance of the actuating elements (16, 18, 20) arranged spaced apart from one another relative to the axis (24) to a actuating element (16, 18, 20) not having a distance from the operating element (12) relative to the axial direction of the axis (24) and the torsion of the shaft (26) during the movement mentioned above.

2. The drive unit according to claim 1,
**characterised in that**
the compensating coupling device (36) has a spring assembly (38) with at least one spring element (42).

3. The drive unit according to claim 2,
**characterised in that**
the compensating coupling device (36) has means (46) for biasing the at least one spring element (42).

4. The drive unit according to any one of claims 1 to 3,
**characterised in that**
one of the actuating elements (16) has no distance from the operating element (12) relative to the axis (24).

5. The drive unit according to claim 4,
**characterised in that**
the compensating coupling device (36) is arranged in a transmission path between the operating element (12) and the actuating element (16) which has no distance from the operating element (12) relative to the axis (24).

6. The drive unit according to any one of claims 1 to 5,
**characterised in that**
the mechanism (22) configured as a lever mechanism has
- a main lever (28) which is arranged on the shaft (26) and is coupled to the operating element (12), and
- at least one further lever (32, 34) axially spaced apart relative to the main lever (28).

7. The drive unit according to claim 6,
**characterised in that**
the operating element (12), the main lever (28), the compensation coupling device (36), and the actuating element (16) having no axial distance from the operating element (12) are arranged in one plane.

8. The drive unit according to claim 6 or 7,
**characterised in that**
the compensation coupling device (36) is coupled directly to the main lever (28).

9. The drive unit according to any one of claims 6 to 8,
**characterised in that**
the main lever (28) is configured as a two-sided lever.

10. The drive unit according to any one of claims 5 to 9,
**characterised in that**
a lever (30) is further arranged in the transmission path between the operating element (12) and the actuating element (16) having no axial distance from the operating element (12).

## Revendications

1. Unité de commande (10) destinée à actionner des contacts de commutation d'un disjoncteur haute tension (50), comprenant
- un élément d'actionnement (12),
- une pluralité d'éléments de réglage (16, 18, 20) pour régler les contacts de commutation, dont au moins deux éléments de réglage (16, 18, 20) sont disposés à distance l'un de l'autre par rapport à un axe (24), et
- un mécanisme (22), en particulier un mécanisme à leviers, pour la transmission d'un mouvement de l'élément d'actionnement (12) en des mouvements correspondants des éléments de réglage (16, 18, 20), dans lequel le mécanisme (22) comprend au moins un arbre (26) monté rotatif sur l'axe (24) pour la transmission du mouvement de l'élément d'actionnement (12) en le mouvement correspondant d'au moins un élément de réglage (18, 20) disposé à distance de l'élément d'actionnement (12) dans la direction axiale de l'axe (24),
**caractérisée par**
un dispositif de couplage de compensation (36) pour compenser un retard de la transmission de mouvement entre au moins deux éléments de réglage (16, 18, 20), résultant de la distance respective des éléments de réglage (16, 18, 20) disposés à distance l'un de l'autre par rapport à l'axe (24) par rapport à un élément de réglage (16, 18, 20) exempt de distance par rapport à l'élément d'actionnement (12) dans la direction axiale de l'axe (24), et de la torsion de l'arbre (26) pendant le mouvement susmentionné.

2. Unité de commande selon la revendication 1,
**caractérisée en ce que**
le dispositif de couplage de compensation (36) comporte un agencement de ressorts (38) avec au moins un élément de ressort (42).

3. Unité de commande selon la revendication 2,
**caractérisée en ce que**
le dispositif de couplage de compensation (36) comporte des moyens (46) pour précontraindre l'au moins un élément de ressort (42).

4. Unité de commande selon l'une quelconque des revendications 1 à 3,
**caractérisée en ce que**
l'un des éléments de réglage (16) ne présente aucune distance par rapport à l'élément d'actionnement (12) par rapport à l'axe (24).

5. Unité de commande selon la revendication 4,
**caractérisée en ce que**
le dispositif de couplage de compensation (36) est disposé dans un chemin de transmission entre l'élément d'actionnement (12) et l'élément de réglage (16) qui ne présente aucune distance par rapport à l'élément d'actionnement (12) par rapport à l'axe (24).

6. Unité de commande selon l'une quelconque des revendications 1 à 5,
**caractérisée en ce que**
le mécanisme (22) réalisé sous forme de mécanisme à leviers
- un levier principal (28) disposé sur l'arbre (26), lequel est couplé à l'élément d'actionnement (12), et
- comporte au moins un levier supplémentaire (32, 34) espacé axialement par rapport au levier principal (28).

7. Unité de commande selon la revendication 6,
**caractérisée en ce que**
l'élément d'actionnement (12), le levier principal (28), le dispositif de couplage de compensation (36) et l'élément de réglage (16) exempt de distance axiale par rapport à l'élément d'actionnement (12) sont disposés dans un même plan.

8. Unité de commande selon la revendication 6 ou 7,
**caractérisée en ce que**
le dispositif de couplage de compensation (36) est couplé directement au levier principal (28).

9. Unité de commande selon l'une quelconque des revendications 6 à 8,
**caractérisée en ce que**
le levier principal (28) est réalisé sous forme de levier à deux bras.

10. Unité de commande selon l'une quelconque des revendications 5 à 9,
**caractérisée en ce que**
un levier (30) est en outre disposé dans le chemin de transmission entre l'élément d'actionnement (12) et l'élément de réglage (16) exempt de distance axiale par rapport à l'élément d'actionnement (12).
